# FASCICULE DE BREVET EUROPEEN

(11) **EP 1 538 493 B1**
(45) Date de publication et mention de la délivrance du brevet: **07.05.2008**
(21) Numéro de dépôt: 03027696.8
(22) Date de dépôt: 03.12.2003
(51) Int. Cl.: G04B 19/12, G04B 19/10, G04B 19/14

(54) **Cadran émaillé avec pieds chassés et son procédé de fabrication**
Emailliertes Zifferblatt mit eingeschlagenen Füssen und Herstellungsverfahren dafür
Enamelled watch face with driven-in feet and its process of fabrication

(43) Date de publication de la demande: 08.06.2005
(73) Titulaire: ASULAB S.A., 2074 Marin (CH)
(72) Inventeur: Bourban, Steve, 1503 Ecublens (CH); Dinger, Rudolf, 2024 Saint-Aubin (CH)
(74) Mandataire: Thérond, Gérard Raymond

(56) Documents cités:
- CH-A- 352 962
- GB-A- 2 052 113
- US-A- 3 803 832
- PATENT ABSTRACTS OF JAPAN vol. 0071, no. 75 (C-179), 3 mars 1983 (1983-03-03) & JP 58 081977 A (TOORU MASHIDA), 17 mai 1983 (1983-05-17)

## Description

La présente invention a pour objet un cadran émaillé avec pieds chassés, notamment un cadran émaillé pour pièce d'horlogerie. L'invention concerne également un procédé permettant de fabriquer un tel cadran, et de fixer les pieds avec une précision ne demandant aucune retouche pour le positionnement ultérieur dans des logements prévus dans la platine.

Pour les pièces d'horlogerie anciennes, montres ou pendules, l'émaillage de la face visible du cadran était utile, notamment pour masquer un substrat généralement réalisé en cuivre, ou alliage de cuivre dans un but esthétique. De plus, dans les pièces de petites dimensions, telles que les montres-bracelets, il est nécessaire que la face arrière du cadran soit pourvue de pieds pour assurer un positionnement correct dudit cadran. Il est également nécessaire que ladite face arrière du cadran comporte un contre-émaillage, même grossier, pour compenser les tensions résultant de l'émaillage de la face visible. Ainsi, pour obtenir un cadran émail de qualité, encore utilisé dans les montres haut de gamme, le procédé traditionnel de fabrication comporte un très grand nombre d'étapes exigeant de la part du fabricant un grand savoir-faire qui n'empêche pas malgré cela d'avoir un pourcentage de rebut important, comme on va le comprendre ci-après.

Dans une première étape, on découpe dans une mince plaque de cuivre, ou alliages de cuivre (0,1 mm pour une montre bracelet, jusqu'à 0,4 mm pour une pendule), un gabarit un peu plus grand que la forme du cadran, on perce des trous pour les pieds de cadran en cuivre, puis on effectue le rivetage/soudage des pieds. On observera qu'aucune ouverture, telle que les passages d'aiguilles ou des guichets, n'est effectuée dans la plaque de base, d'une part pour ne pas l'affaiblir, d'autre part pour éviter la formation de puits lors de l'émaillage.

Dans une deuxième étape, après avoir effectué un bombage, on dépose une composition d'émail sur les deux faces de la plaque, par des procédés connus, tels que le trempage, la sérigraphie ou le saupoudrage au tamis. Dans ce dernier cas, la face inférieure est préalablement revêtue d'une colle. Le cadran ainsi préparé est ensuite passé au four à une température comprise entre 750° C et 850° C selon la composition de l'émail. Le bombage et la couche d'émail inférieure permettent de maîtriser les déformations du cadran, dues à la différence entre le coefficient de dilatation du cuivre et celui de l'émail, en fin de fabrication.

Pour la face visible du cadran, cette deuxième étape est renouvelée plusieurs fois, à savoir entre 2 à 5 fois, jusqu'à ce que la couche d'émail ait une épaisseur d'environ 0,7 mm, épaisseur nécessaire pour masquer le mieux possible l'aspect peu esthétique du substrat en cuivre et conférer au cadran les propriétés mécaniques désirées. A la fin de ce cycle, un contrôle d'état de surface est effectué pour éliminer les inclusions indésirables et pour remplir les pores, et le cadran est à nouveau soumis à un traitement thermique.

La troisième étape consiste à décalquer les index de cadran, à appliquer un film de vernis ou d'émail très fin avec un passage au four, puis à effectuer un pressage à une température déterminée pour conférer au cadran la planéité optimum.

La quatrième étape consiste à faire des retouches sur la face arrière du cadran. La couche d'émail "technique" est grossièrement mise à niveau, mais conserve un aspect granuleux et poreux. Les pieds, qui ont pu subir des distorsions lors des manipulations et des traitements thermiques précédents, sont d'abord débarrassés par limage du film d'émail qui peut les recouvrir, puis redressés pour qu'ils coïncident parfaitement avec les logements prévus dans la platine. Au cours de cette étape, les risques d'endommager un produit presque fini sont grands. En effet, le redressement des pieds peut provoquer soit leur rupture, soit des craquelures dans la couche d'émail, voire son décollement partiel.

Dans une dernière étape, on effectue le perçage d'un trou au centre et, si nécessaire, la découpe d'un guichet, puis on effectue par meulage, la mise aux cotes du cadran, étant donné que les couches d'émail présentent une inclinaison sur le pourtour. On connaît également des cadrans avec pieds de type "sandwich" comme décrit par exemple dans le brevet CH 352 962. Les pieds sont soudés sur une première plaque métallique sur laquelle on vient souder ou coller une deuxième plaque métallique constituant la face visible du cadran comportant en relief des index horaires, mais aucun revêtement particulier.

La présente invention vise donc à pallier les inconvénients de cet art antérieur, en procurant un procédé de fabrication d'un cadran émaillé avec pieds chassés comportant un moins grand nombre d'étapes et ne nécessitant pas le repositionnement des pieds en fin de fabrication, ni un meulage pour la mise aux cotes du cadran.

A cet effet, l'invention a pour objet un cadran émaillé, selon la revendication 1, et son procédé de fabrication selon la revendication 7, avec des pieds chassés de positionnement dans la platine d'un mouvement horloger, ledit cadran étant formé par un premier élément en céramique, dont la surface externe est revêtue d'une à deux couches d'émail et par un deuxième élément pourvu d'un logement permettant la mise en place précise d'un pied par chassage et/ou collage avant assemblage des deux éléments par collage et/ou soudage. Ce deuxième élément orienté côté mouvement peut être réalisé en céramique comme le premier élément et avoir les mêmes dimensions que celui-ci. Il peut également être réalisé en métal avec le même contour que le premier élément, mais avec une épaisseur plus faible, ou encore sous forme d'un bloc venant s'insérer dans un logement formé dans le premier élément en céramique.

Etant donné que le premier élément en céramique a une teinte claire, le petit nombre de couches d'émail est suffisant pour avoir, avec une épaisseur comprise entre 0,1 mm et 0,4 mm, un état de surface très satisfaisant et permet inversement d'avoir un substrat plus épais. L'épaisseur du substrat céramique est de préférence comprise entre 0,4 mm, qui est une valeur permettant déjà d'avoir des propriétés mécaniques satisfaisantes, et 0,7 mm, selon le mode de réalisation. Le cadran terminé a donc sensiblement la même épaisseur que les cadrans de l'art antérieur, mais avec une inversion des rapports d'épaisseur substrat/couche d'émail.

D'autres caractéristiques et avantages de la présente invention apparaîtront dans la description suivante donnée à titre illustratif et non limitatif, en référence aux dessins annexés dans lesquels :
- la figure 1 représente une vue éclatée en coupe, près d'un bord d'un cadran à pieds chassés selon un premier mode de réalisation;
- la figure 2 correspond à la figure 1 après assemblage;
- la figure 3 correspond à un deuxième mode de réalisation, et
- la figure 4 correspond à un troisième mode de réalisation.

On observera tout d'abord que, pour plus de clarté dans les dessins, toutes les épaisseurs n'ont pas été représentées à la même échelle.

En se référant aux figures 1 et 2 correspondant à un premier mode de réalisation, on voit qu'un cadran selon l'invention se compose fondamentalement de trois éléments. Un élément supérieur 1a en céramique, ayant environ 0,4 mm d'épaisseur, est revêtu d'une ou deux couches d'émail dont l'épaisseur totale est comprise entre 0,1 mm et 0,4 mm. Ce petit nombre de couches est tout à fait suffisant, compte tenu de l'aspect clair de la céramique sur laquelle les couches d'émail sont appliquées. De façon connue, on applique également sur la surface émaillée un décalque pour les index horaires ou autres signes, puis on effectue un glaçage.

Un élément inférieur 1 b, également en céramique d'environ 0,4 mm d'épaisseur est pourvu d'un perçage 2 destiné à recevoir un pied cylindrique 9 assujetti par collage et/ou chassage avant d'assembler les éléments inférieurs 1 b et supérieur 1 a au moyen d'un joint de colle 4 et/ou d'une soudure périphérique 6, par exemple par laser ou bombardement électronique.

Les deux éléments 1 a, 1 b en céramique sont obtenus à partir d'une poudre céramique telle qu'un oxyde d'aluminium ou de zirconium, par pressage ou par le procédé CIM (Ceramic Injection Molting) bien connu. La maîtrise de ce procédé est actuellement suffisante pour produire des pièces ayant une tolérance très serrée ne nécessitant aucune retouche ultérieure, d'autant que le très petit nombre de couches d'émail ne produit pas d'effet de bord. Pour cette raison, il est également possible, bien que non représenté sur les figures 1 et 2, de partir d'éléments céramique 1 a et 1 b comportant déjà des passages d'aiguilles et éventuellement des guichets en regard les unes des autres. Dans ce cas, l'assemblage des éléments 1 a et 1 b est effectué de préférence par soudage périphérique.

La conception d'un tel cadran émaillé avec pieds présente en outre l'avantage, dans le cas où le chassage d'un pied briserait l'élément inférieur 1 b et entraînerait sa mise au rebut, de pouvoir conserver l'élément supérieur 1 a qui a la plus grande valeur ajoutée.

La figure 3 correspond à un deuxième mode de réalisation dans lequel le pied de cadran est encore fixé par chassage. Le cadran comprend un élément supérieur 1 a en céramique ayant une épaisseur comprise entre 0,4 et 0,7 mm, ledit élément étant comme précédemment recouvert d'une à deux couches d'émail 3. L'élément inférieur 8 est formé d'une plaque métallique, par exemple en cuivre ou en un alliage d'or, d'une épaisseur comprise entre 0,1 et 0,3 mm. Cet élément inférieur 8 comporte des perçages 2 aux emplacements précis où les pieds 9 doivent être fixés par chassage et/ou collage avant assemblage des éléments supérieur 1a et inférieur 8 au moyen d'un joint de colle 4. Ce mode de réalisation permet en outre d'avoir une face arrière du cadran très esthétique en choisissant le même métal pour l'élément inférieur 8 et pour le pied 9, par exemple un alliage d'or.

La figure 4 représente un troisième mode de réalisation, qui est en fait une variante du mode de réalisation précédent. En effet, la plaque métallique constituant l'élément inférieur 8 est remplacé par un bloc métallique 10 dans lequel le pied 9 est chassé/collé, ledit bloc 10 venant se positionner dans un logement 13 ménagé dans l'élément supérieur 1, soit lors de la fabrication dudit élément par pressage ou par le procédé CIM, soit ultérieurement par usinage.

## Revendications

1. Cadran émaillé avec Pieds de positionnement (9) constitué par un premier élément (1a) en céramique assemblé à un deuxième élément (1b, 8, 10) auquel est assujetti au moins un pied (9), **caractérisé en ce que** la surface externe dudit premier élément (1a) est revêtue d'une à deux couches d'émail (3) et **en ce que** le deuxième élément (1b, 8, 10) est pourvu d'au moins un logement (2) permettant de fixer un pied (9) par chassage et/ou collage avant l'assemblage des premier et deuxième éléments par un joint de colle ou de soudure (4).

2. Cadran émaillé selon la revendication 1, **caractérisé en ce que** le deuxième élément (1 b) est également réalisé en céramique en ayant sensiblement les mêmes dimensions et la même épaisseur que le premier élément (1a).

3. Cadran émaillé selon la revendication 2, **caractérisé en ce que** les éléments céramique (1a, 1 b) ont une épaisseur comprise entre 0,4 et 0,5 mm.

4. Cadran émaillé selon la revendication 1, **caractérisé en ce que** le deuxième élément (8) est constitué par une plaque métallique de plus faible épaisseur que le premier élément (1 a) en céramique, et ayant la même dimension que ledit premier élément (1a).

5. Cadran émaillé selon la revendication 1, **caractérisé en ce que** le deuxième élément (10) est constitué par un bloc métallique venant se loger par chassage/collage dans un logement (12) formé dans le premier élément (1a).

6. Cadran émaillé selon les revendications 2 ou 4, **caractérisé en ce que** le premier élément (1a) en céramique comporte en outre avant émaillage des passages d'axes d'aiguilles et éventuellement des guichets en regard de passages correspondants dans le deuxième élément (1 b, 8).

7. Procédé de fabrication d'un cadran émaillé avec pieds chassés, **caractérisé en ce qu'**il comporte les étapes consistant à
- former un premier substrat (1a) en céramique aux dimensions exactes souhaitées pour le cadran;
- appliquer sur la face externe du premier substrat (1a) une à deux couches d'émail (3);
- former un deuxième élément (1b, 8, 10) comportant un logement (2) dans lequel est chassé et/ou collé un pied de cadran(9);
- assembler les premier (1a) et deuxième (1 b, 8, 10) éléments par collage et/ou soudage.

8. Procédé selon la revendication 7, **caractérisé en ce que** le deuxième élément (1b) est également réalisé en céramique, en ayant sensiblement les mêmes dimensions et la même épaisseur que le premier élément (1a).

9. Procédé selon la revendication 7, **caractérisé en ce que** le deuxième élément (8) est constitué par une plaque métallique de plus faible épaisseur que le premier élément (1 a) en céramique et ayant la même dimension que ledit premier élément (1a).

10. Procédé selon la revendication 7, **caractérisé en ce que** le deuxième élément (10) est constitué par un bloc métallique venant se loger par chassage/collage dans un logement (12) formé dans le premier élément (1a).

## Claims

1. Enamelled dial with location feet (9) including a first element (1a) made of ceramic together with a second element (1b, 8, 10) with which is mounted at least one foot (9), **characterized in that** the external surface of said first element (1a) is coated with one or two enamel layers (3) and **in that** the second element (1b, 8, 10) including at least a housing (2) permitting the fastening of a foot (9) by driving and/or bonding before the assembling of the first and second elements by means of a glueing point as a welding point (4).

2. Enamelled dial according to claim 1, **characterized in that** the second element (1b) is also made of ceramic with slightly the same dimensions and the same thickness as the first element (1a).

3. Enamelled dial according to claim 2, **characterized in that** the ceramic elements (1a, 1b) have a thickness comprised between 0.4 and 0.5 mm.

4. Enamelled dial according to claim 1, **characterized in that** the second element (8) is made of a metallic sheet thinner than the first ceramic element (1a) but owing the same dimension.

5. Enamelled dial according to claim 1, **characterized in that** the second element (10) is made of a metallic block intended to be housed by driving/bonding in a housing including in the first element (1a).

6. Enamelled dial according to any of claims 2 or 4, **characterized in that** the first element (1a) made of ceramic further includes some handle's axis cuttings and if necessary some apertures facing the corresponding cuttings of the second element (1b, 8).

7. Manufacturing method of an enamelled dial with drived feet, **characterized in that** it includes the following steps:
- forming a first substrate (1a) made of ceramic with accurate dimensions of the wanted dial;
- coating on the external face of the first substrate (1 a) one to two enamel layers (3);
- forming a second element (1b, 8, 10) including a housing (2) in which is driven and/or bonded a dial foot (9);
- assembling the first (1a) and the second (1b) elements by bonding and/or welding.

8. Method according to claim 7, **characterized in that** the second element is also made of ceramic with slightly the same dimensions and the same thickness as the firs element (1a).

9. Method according to claim 7, **characterized in that** the second element (8) is made of a metallic sheet thinner than the first ceramic element (1a) but owing the same dimensions.

10. Method according to claim 7, **characterized in that** the second element (10) is made of a metallic block intended to be housed by driving/bonding in a housing (12) included in the first element (1 a).

## Patentansprüche

1. Emailliertes Zifferblatt mit Positionierfüssen (9), welches aus einem mit einem zweiten Element (1 b, 8, 10) verbundenen ersten Element (1 a) aus Keramik besteht, wobei an dem zweiten Element (1 b, 8, 10) wenigstens ein Fuss (9) angebracht ist, **dadurch gekennzeichnet, dass** die äussere Oberfläche des ersten Elements (1a) mit ein bis zwei Emailschichten überzogen ist, und dass das zweite Element (1 b, 8, 10) mit wenigstens einer Aufnahme (2) versehen ist, die es erlaubt, einen Fuss (9) vor der Befestigung des ersten und des zweiten Elementes aneinander mit einer Kleb- oder Schweiss- bzw. Lötverbindung (4) durch einsetzen und/oder kleben zu befestigen.

2. Emailliertes Zifferblatt nach Anspruch 1, **dadurch gekennzeichnet, dass** das zweite Element (1 b) ebenfalls aus Keramik ausgebildet ist, und im Wesentlichen die gleichen Abmessungen und die gleiche Dicke wie das erste Element (1a) besitzt.

3. Emailliertes Zifferblatt nach Anspruch 2, **dadurch gekennzeichnet, dass** die keramischen Elemente (1 b, 8, 10) eine Dicke von 0,4 bis 0,5 mm besitzen.

4. Emailliertes Zifferblatt nach Anspruch 1, **dadurch gekennzeichnet, dass** das zweite Element (8) von einer Metallplatte gebildet ist, deren Dicke unter der des ersten Elements (1a) aus Keramik liegt, und die die gleichen Abmessungen wie das erste Element (1 a) besitzt.

5. Emailliertes Zifferblatt nach Anspruch 1, **dadurch gekennzeichnet, dass** das zweite Element (10) von einem Metallblock gebildet ist, der in eine in dem ersten Elements (1 a) gebildete Aufnahme (12) eingesetzt oder geklebt ist.

6. Emailliertes Zifferblatt nach Anspruch 2 oder 4, **dadurch gekennzeichnet, dass** das erste Element (10) aus Keramik ferner vor der Emaillierung Durchgänge für Lager von Zeigern und eventuell Fensterchen gegenüber von entsprechenden Durchgängen in dem zweiten Element (1 b, 8) aufweist.

7. Verfahren zum Herstellen eines emaillierten Zifferblattes mit eingesetzten Füssen, **dadurch gekennzeichnet, dass** es die folgenden Schritte umfasst:
- bilden eines ersten Substrates (1 a) aus Keramik mit genau den für das Ziffernblatt gewünschten Abmessungen,
- aufbringen von ein bis zwei Emailschichten (3) auf der äusseren Seite des ersten Substrates (1a),
- bilden eines zweiten Elementes (1b, 8, 10), welches eine Aufnahme umfasst, in der ein Fuss (9) des Zifferblattes eingesetzt oder geklebt ist,
- verbinden des ersten (1a) und des zweiten (1b, 8, 10) Elementes miteinander durch kleben und/oder schweissen bzw. löten.

8. Verfahren nach Anspruch 7, **dadurch gekennzeichnet, dass** das zweite Element (1 b) ebenfalls aus Keramik ausgebildet ist, und im Wesentlichen die gleichen Abmessungen und die gleiche Dicke wie das erste Element (1a) besitzt.

9. Verfahren nach Anspruch 7, **dadurch gekennzeichnet, dass** das zweite Element (8) von einer Metallplatte gebildet ist, deren Dicke unter der des ersten Elements (1a) aus Keramik liegt, und die die gleichen Abmessungen wie das erste Element (1a) besitzt.

10. Verfahren nach Anspruch 7, **dadurch gekennzeichnet, dass** das zweite Element (10) von einem Metallblock gebildet ist, der in eine in dem ersten Element (1a) gebildete Aufnahme (12) eingesetzt oder geklebt ist.
